# EUROPÄISCHE PATENTSCHRIFT

(11) **EP 2 735 413 B1**
(45) Veröffentlichungstag und Bekanntmachung des Hinweises auf die Patenterteilung: **28.06.2017**
(21) Anmeldenummer: 12193557.1
(22) Anmeldetag: 21.11.2012
(51) Int. Cl.: B28B 3/26

(54) **Mundstück**
Extrusion die
Filière d'extrusion

(43) Veröffentlichungstag der Anmeldung: 28.05.2014
(73) Patentinhaber: HÄNDLE GmbH Maschinen und Anlagenbau, 75417 Mühlacker (DE)
(72) Erfinder: Berger, Harald, 88690 Uhldingen-Mühlhofen (DE)
(74) Vertreter: Wasmuth, Rolf

(56) Entgegenhaltungen:
- EP-A1- 2 230 057
- DE-A1- 3 935 894
- GB-A- 956 632
- JP-A- 2000 176 920
- JP-U- S57 171 614

## Beschreibung

Die Erfindung bezieht sich auf ein Mundstück zur Herstellung eines Formlings aus einer keramischen Masse im Strangpressverfahren nach dem Oberbegriff des Patentanspruches 1.

Aus der EP 19850104917 sind solche Mundstücke zu entnehmen. Üblicherweise werden dabei die Haltestangen, an deren freien Ende die Kerne zur Ausformung der Wabenstruktur oder Hohlräume in dem fertig gepressten Formling eingearbeitet sind, an die Halteplatte angeschweißt. Durch die Schweißnaht wird zwar eine verdrehsichere und dauerhafte Befestigung der jeweiligen Haltestange an der Halteplatte erzielt, jedoch können nachteiligerweise die Haltestangen nicht vereinzelt von der Halteplatte entfernt werden, wenn diese beispielsweise verschlissen sind.

Des Weiteren ist bei der Schweißverbindung zwischen der Haltestange und der Halteplatte als nachteilig anzusehen, dass die Haltestange und die Halteplatte eine Werkstoff-Paarung aufzuwiegen haben, die für das Schweißen geeignet ist. Solche Werkstoff-Paarungen sind insbesondere Stahl-Stahl. Bei dem Anschweißen der Haltestange an der Halteplatte entsteht Hitze, die zu einer Materialverformung führen kann, so dass die Haltestange und/oder die Halteplatte verzogen ist, wodurch die geometrischen Vorgaben zur Positionierung der Haltestange nicht eingehalten sind. Folglich sind Nachbearbeitungsschritte zur Korrektur dieses Herstellungsfehlers erforderlich.

Die aus dem Stand der Technik bekannt gewordene Halteplatte ist einstückig ausgestaltet und wird aus dem Vollen gefertigt oder die vereinzelten Streben werden zur Bildung eigener Strukturen aneinander geschweißt. Dies bedeutet nachteiligerweise, dass die Geometrie der Halteplatte nicht verändert werden kann, sobald die Quer- und Längsstreben fest miteinander verbunden sind. Sollte sich jedoch die Zusammensetzung der zu verformenden keramischen Masse ändern, ist es oftmals notwendig, das Mundstück komplett auszuwechseln. Solche Umrüstmaßnahmen führen zu Stillstandszeiten und sind daher betriebswirtschaftlich unerwünscht und kostenintensiv.

Sollte zudem die Halteplatte lediglich an einer bestimmten Stelle verschlissen sein, kann das gesamte Mundstück nicht mehr eingesetzt werden. Auch solche durch Verschleiß verursachte Beschädigungen führen dazu, dass das Mundstück vollständig auszutauschen ist.

Die DE 39 35 894 A1 zeigt eine Kernhalterung für die Herstellung von stranggepressten Lochziegeln, gemäß dem Oberbegriff des Anspruchs 1. Die JP S57-171614 U zeigt ein Mundstück zur Herstellung eines Formlings im Strangpressverfahren. In der DE 39 35 894 A1 und in der JP S57-171614 U sind jeweils Querbügel an Halterahmen bzw. Längsbügeln mit einer Gewindeschrauben-Mutter-Verbindung verschraubt.

Die GB 956,632 A zeigt ein Mundstück zur Herstellung eines Formlings im Strangpressverfahren. Am mit Gewindebohrungen versehenen Querbügel sind längliche Platten angeschraubt.

Es ist daher Aufgabe der Erfindung, ein Mundstück der eingangs genannten Gattung zur Verfügung zu stellen, das aus einer modular aufgebauten Halteplatte besteht, deren geometrische Abmessung variabel auswählbar ist und an der vereinzelt lösbare Haltestangen angebracht werden können. Dabei sollen sowohl die die Halteplatte bildenden Haupt- und Querbügel als auch die Haltestangen, die aus unterschiedlichen Werkstoffen gefertigt sein können, zum Einsatz gelangen, ohne dass dabei die lageorientierte Befestigung zwischen der Haltestange und der Halteplatte verloren geht.

Diese Aufgabe ist erfindungsgemäß durch die Merkmale des kennzeichnenden Teils von Patentanspruch 1 gelöst.

Weitere vorteilhafte Weiterbildungen der Erfindung ergeben sich aus den Unteransprüchen.

Dadurch dass die Querbügel lösbar an den beiden parallel zueinander verlaufenden Hauptbügeln angeschraubt sind, indem nämlich in die jeweiligen Querbügel eine im Bereich der Hauptbügeln verlaufende Durchgangsöffnung eingearbeitet ist, die fluchtend zu einer der in den Hauptbügel vorgesehenen Gewindebohrungen verläuft,
kann eine Gewindeschraube in den Querbügel eingesetzt werden, die anschließend in die Gewindebohrung des Hauptbügels eingedreht ist. Folglich kann jeder der Querbügel an mindestens zwei Positionen mittels den Gewindeschrauben an dem Hauptbügel befestigt werden, so dass nach der Montage ein formstabiles Gitternetz aus den Hauptbügeln und den Querbügeln gebildet ist.

Zudem ist an den Querbügeln eine Vielzahl von Stegen angeformt, die vorzugsweise senkrecht zu diesem abstehen. Sowohl in die Querbügel als auch in die Stege können Durchgangsöffnungen eingearbeitet sein, in denen die Haltestangen lageorientiert und zentriert befestigt, bzw. eingesetzt werden können, um eine optimale Ausrichtung der Haltestangen und deren Kerne zu erreichen.

Darüber hinaus kann die jeweilige Haltestange individuell von der Halteplatte gelöst werden und durch eine andere Haltestange ersetzt werden, wenn diese beispielsweise verschlissen ist oder wenn die Werkstoff-Paarung auszutauschen ist.

Es hat sich nämlich seit langem herausgestellt, dass die Haltestangen und die Haupt- und Querbügel bei dem Durchpressen der keramischen Massen nicht nur aufgrund der hohen Reibung zwischen der Haltestange und den keramischen Massen verschlissen werden, sondern auch dass die Haltestangen durch die keramischen Massen aus ihrer vorgegebenen Position gedrückt sind. Demnach ist es oftmals erforderlich, möglichst biegesteife Werkstoffe zu verwenden, um solche Druckkräfte aufzunehmen und den Materialverschleiß an der Haltestange aufgrund dieser aus Reibung entstehenden Abnutzungen möglichst gering zu halten. Daher ist es besonders zweckmäßig, wenn Haltestangen aus einem keramischen Werkstoff verwendet werden können. Solche Materialien sind jedoch nicht geeignet, diese mittels einer Schweißnaht an der Halteplatte zu befestigen.

Desweiteren sollen Haltestangen, Haupt- und Querbügel verwendet werden können, die unterschiedliche Längenabmessungen aufweisen, um eine optimale Ausrichtung der Haltestangen und der an diesen angebrachten Kerne zu erreichen, denn je länger die Haltestangen sind, desto größer ist die Gefahr, dass diese aus ihrer vorgegebenen Position beim Pressvorgang herausgedrückt werden. Wenn die Haltestangen jedoch zu kurz bemessen sind, dann weist die keramische Masse vor dem Durchtritt zwischen den jeweiligen benachbart zueinander angeordneten Kernen keine homogene bzw. keine ausreichend homogene Struktur auf.

Durch das auswechseln des Haupt- und/oder Querbügels kann die Position der Haltestange bzw. der Kerne verändert werden.

Da es erforderlich ist, die an dem jeweiligen Ende der Haltestange angebrachten Kerne lageorientiert während des Strangpressverfahrens zu halten, um eine vorgegebene Wabenstruktur in dem fertig gepressten Formling zu erreichen, sind, die Haltestangen drehfest mit der Halteplatte verbunden. Zu diesem Zweck ist in die Haltestange eine Bohrung eingearbeitet, die senkrecht zu der Strömungsrichtung bzw. der Längsachse der Haltestange verläuft und in die ein Zylinderstift eingeschoben ist. Der Zylinderstift ragt auf beiden Seiten der Haltestange aus dieser hinaus und ist in eine in die Halteplatte eingearbeitete Nut oder Kerbe eingesetzt. Die Außenkontur der Nut entspricht dabei der geometrischen Abmessung des Zylinderstiftes, so dass dieser in der Nut anliegt und verdrehsicher in dieser gehalten ist. Folglich ist jede der Haltestangen exakt lageorientiert an der Halteplatte befestigt, da die Verbindung zwischen dem Zylinderstift und der Nut zum einen eine Zentrierung der Haltestange und zum anderen eine Verdrehsicherung ermöglicht, so dass die Position und Ausrichtung des jeweiligen Kernes an der Haltestange während des Strangpressverfahrens nicht verändert ist.

In der in den Querbügeln eingearbeiteten Durchgangsöffnungen sowie in der Durchgangsöffnungen der Stege sind Anlageflächen vorgesehen, die senkrecht zu der Längsachse der Haltestange ausgerichtet sind. Die Haltestange liegt mit ihrem freien Ende im montierten Zustand an der jeweiligen Anlagefläche an, so dass beim Eindrehen der Gewindeschraube in das Innengewinde der Haltestange zwischen der Haltestange und der Anlagefläche eine Anpresskraft entsteht, durch die die Haltestange an die Anlagefläche der Halteplatte angedrückt ist.

In der Zeichnung ist ein Mundstück der erfindungsgemäßen Art dargestellt, das nachfolgend näher erläutert ist. Im Einzelnen zeigt:
- Figur 1: ein in einem Presskanal einer Strangpresse eingebauten Mundstück, bestehend aus einem mit dem Presskanal fest verbundenen Vorsetzplatte und aus einer an der Vorsetzplatte arretierten Halteplatte, an der eine Vielzahl von Haltestangen, an deren freien Ende ein Kern zur Einformung von Hohlräumen in eine keramische Masse vorgesehen ist, angeordnet ist, im Schnitt,
- Figur 2: die Halteplatte gemäß Figur 1 mit lösbaren Haupt- und Querbügeln, in Draufsicht und
- Figur 3: eine der Haltestangen mit einer ersten Verdrehsicherung gemäß Figur 1, die mittels einer Gewindeschraube lösbar an der Halteplatte angebracht sind, in zwei senkrecht zueinander verlaufenden Schnittdarstellungen,

Figur 1 ist ein Mundstück 1 zu entnehmen, das in einem Presskanal 2 einer nicht dargestellten Strangpresse eingebaut ist. Durch den Presskanal 2 ist durch eine der Strangpresse zugeordnete Förderschnecke eine homogene keramische Masse 10 gefördert, die durch das Mundstück 1 durch die Förderschnecke hindurchgedrückt ist, um einen Formling 25 im Strangpressverfahren zu formen, in dem eine Vielzahl von Hohlräumen 26 im fertig gepressten Zustand vorgesehen sind, die eine Wabenstruktur bilden. Solche Formlinge 25 werden anschließend erhitzt und als Ziegelsteine verwendet.

Das Mundstück 1 besteht aus einer in dem Presskanal 2 eingebauten Vorsetzplatte 4, an der ein Anschraubfuss 5 vorgesehen ist, an dem mittels Verschweißung ein Hauptbügel 7' angebracht ist. Durch den Hauptbügel 7' wird eine Halteplatte 7 gebildet, die aus an dem Hauptbügel 7' angebrachten Querbügel 7" besteht. Die Halteplatte 7 weist dabei eine Vielzahl von quer und längs zu der mit der Bezugsziffer 9 gekennzeichneten Strömungsrichtung ausgerichteten Hauptbügel 7' und Querbügel 7" auf, die jeweils in einen Knotenpunkt zusammenlaufen. Somit ist zwischen den Haupt- und Querbügeln 7' und 7" eine Durchgangsöffnung geschaffen, durch die die keramische Masse 10 hindurchgedrückt ist.

Üblicherweise sind zwei parallel zueinander verlaufende Hauptbügel 7', die als Tragrahmen für die daran zu befestigenden Querbügel 7" dienen, vorgesehen. Im Bereich der Knotenpunkte, also im Kreuzungsbereich zwischen den Hauptbügeln 7' und dem jeweiligen Querbügel 7" ist in den Hauptbügel 7' eine Gewindebohrung 29 und den jeweiligen Querbügel 7" eine Durchgangsöffnung 28 eingearbeitet. Bei der Montage der Querbügel 7" an die beiden Hauptbügel 7' sind die Durchgangsöffnungen 28 fluchtend zu den Gewindebohrungen 29 zu positionieren, so dass in die Durchgangsöffnung 28 eine Gewindeschraube 27 eingesteckt werden kann, die anschließend in die Gewindebohrung 29 eingedreht ist. Durch die jeweilige Gewindeschraube 27 werden demnach die Querbügel 7" an die Hauptbügel 7' montiert. Folglich verlaufen die Hauptbügel 7' und die Querbügel 7" senkrecht zueinander. Es ist jedoch auch denkbar, dass die Querbügel 7" in einem bestimmten Neigungswinkel zwischen den Hauptbügeln 7' angeordnet sind.

Um die Haltestangen 8 an der Halteplatte 7 zu befestigen, sind an jedem der Querbügel 7" eine Vielzahl von Stegen 30 angeformt, die senkrecht zu dem Querbügel 7" verlaufen. Sowohl in den Stegen 30 als auch in den Querbügeln 7" sind Durchgangsöffnungen 11 vorgesehen, in die ein Teilbereich der Haltestangen 8 eingesteckt werden können, um diese zentriert und lageorientiert, wie dies nachfolgend noch näher erläutert ist, zu befestigen.

Auch die Stege 30 können unter einem vorgegebenen Neigungswinkel ausgerichtet werden.

Da die Hauptbügel 7' und die Querbügel 7" mit einer lösbaren Gewindeschraube 27 miteinander befestigt sind, können diese Bauteile vereinzelt werden, um diese bei Beschädigung auszuwechseln oder falls sich die Geometrie der Halteplatte 7 an einen anderen zu verformenden Werkstoff anzupassen hat, entsprechend durch einen andersartig konstruktiv ausgestalteten Querbügel 7" ersetzt werden.

Die Haltestangen 8 verlaufen parallel zueinander und parallel zu der Strömungsrichtung 9. An dem von der Halteplatte 7 abgewandten freien Ende 18 der Haltestange 8 ist jeweils ein Kern 20 aufgesteckt, durch den in die keramische Masse 10 der jeweilige Hohlraum 26 in dem Formling 25 eingeformt ist.

Der Abstand zwischen den Kernen 20 und der Halteplatte 7 ist dabei derart zu bemessen, dass die keramische Masse 10 nach dem Durchtritt durch die Halteplatte 7 zum einen eine homogene Struktur einnehmen kann und zum anderen, dass die Auslenkung der jeweiligen Haltestange 8 aufgrund der vorherrschenden Drücke beim Hindurchpressen der keramischen Masse 10 aus der vorgegebenen Position nicht ausgelenkt wird. Diese geometrischen Verhältnisse sind an die verwendete keramische Masse 10, die verschiedenartige Strukturen aufweisen, und an die vorherrschenden Druckzustände anzupassen.

Insbesondere aus der Figur 3 ist ersichtlich, dass in die jeweilige Haltestange 8 an dem der Halteplatte 7 zugewandten Stirnseite 18 ein Innengewinde 12 eingearbeitet ist. Das freie Ende 18 der Haltestange 8, das in die Durchgangsöffnung 11 der Halteplatte 7 eingesetzt ist, liegt dabei im montierten Zustand an einer umlaufenden Anlagefläche 31 der Durchgangsöffnung 11 an. Die Anlagefläche 31 verläuft demnach senkrecht zu der Strömungsrichtung 9 bzw. der Längsachse 15 der Haltestangen 8. Mit Hilfe einer in die Durchgangsöffnung 11 eingesetzten Gewindeschraube 13 wird demnach die jeweilige Haltestage 8 in Richtung der Anlagefläche 31 angedrückt, so dass das freie Ende 32 der Haltestange 8 an dieser im montierten Zustand angepresst ist.

Aufgrund der Verschraubung zwischen der Haltestange 8 und der Halteplatte 7 können die Haltestangen 8 individuell, also vereinzelt, von der Halteplatte 7 entfernt bzw. an dieser montiert werden. Darüber hinaus ist die Werkstoff-Paarung zwischen der Halteplatte 7 und der jeweiligen Haltestange 8 unbeeinflusst von der Befestigungsart, da die Verschraubung der Haltestange 8 an der Halteplatte 7 jede Material-Paarung zulässt. Somit kann die Haltestange 8 beispielsweise aus einem keramischen oder metallischen Werkstoff gefertigt sein und auch die Halteplatte 7 kann aus einem dieser Werkstoffe bestehen.

Um die Haltestange 8 verdrehsicher an der Halteplatte 7 zu befestigen, ist in die Haltestange 8 eine Bohrung 16 eingearbeitet, die senkrecht zu der Strömungsrichtung 9 bzw. der Längsachse 15 der Haltestange 8 verläuft. In die Bohrung 16 ist ein Zylinderstift 17 eingesetzt, der aus den beiden gegenüberliegenden Mantelflächen der Haltestange 8 übersteht.

## Patentansprüche

1. Mundstück (1) zur Herstellung eines Formlings (25) aus einer keramischen Masse (10) im Strangpressverfahren mit einer Vielzahl von in diesem vorgesehenen Hohlräumen (26), bestehend aus
- einer in einem Presskanal (2) eingesetzten Vorsetzplatte (4),
- aus einer an der Vorsetzplatte (4) befestigten Halteplatte (7), die aus mindestens zwei parallel zueinander ausgerichteten Hauptbügeln (7') und mindestens zwei dazu senkrecht verlaufenden Querbügeln (7") gebildet ist und
- aus einer Vielzahl von an der Halteplatte (7) angebrachten Haltestangen (8), an deren jeweiligem freien Ende (18) ein Kern (20) zur Erzeugung der Hohlräume (26) in dem Formling (25) angeordnet ist, wobei in die Querbügel (7") jeweils eine im Bereich der Hauptbügel (7') verlaufende Durchgangsöffnung (28) eingearbeitet ist, wobei in die Hauptbügel (7') jeweils im Bereich des Kreuzungspunktes mit dem Querbügel (7") eine Gewindebohrung (29) vorgesehen ist, dass im montierten Zustand die Durchgangsöffnung (28) fluchtend zu der Gewindebohrung (29) ausgerichtet ist, wobei der jeweilige Querbügel (7") mittels einer Gewindeschraube (27) an dem Hauptbügel (7') befestigt ist, **dadurch gekennzeichnet, dass** in jede der Haltestangen (8) eine senkrecht zu der Längsachse (15) der Haltestange (8) verlaufende Bohrung (16) eingearbeitet ist, und dass in jede Bohrung (16) ein Zylinderstift (17) eingesetzt ist, der im montierten Zustand in einer in der Halteplatte (7) eingearbeiteten Nut (14) eintaucht und dort drehfest gehalten ist.

2. Mundstück nach Anspruch 1,
**dadurch gekennzeichnet, dass** an jedem Querbügel (7") eine Vielzahl von Stegen (30) angeformt sind, dass in dem Querbügel (7") und in die Stege (30) eine oder mehrere Durchgangsöffnungen (11) zur Aufnahme einer der Haltestangen (8) eingearbeitet ist und dass die jeweilige Haltestange (8) mittels einer Verdrehsicherung (14, 16, 17) zentriert und lageorientiert in der Durchgangsöffnung (11) gehalten ist.

3. Mundstück (1) nach einem der vorgenannten Ansprüche,
**dadurch gekennzeichnet, dass** an dem freien Ende (18) der jeweiligen Haltestange (8) eine Nut (19) eingearbeitet ist, dass an einem Kern (20) eine Nase (21) angeformt ist, deren Außenkontur mit der Innenkontur der Nut (19) korrespondiert, und dass im montierten Zustand der Kern (20) mit der Nase (21) in die Nut (19) eingesetzt ist und dort rotationsfest gehalten ist.

4. Mundstück (1) nach Anspruch 3,
**dadurch gekennzeichnet, dass** der jeweilige Kern (20) eine Durchgangsöffnung (24) aufweist, dass in das freie Ende (18) der Haltestange (8) ein Innengewinde (22) eingearbeitet ist und dass die Durchgangsöffnung (24) des Kernes (20) von einer Gewindeschraube (23) durchgriffen ist, die in dem Innengewinde (22) der Haltestange (8) eingedreht ist.

5. Mundstück nach einem der vorgenannten Ansprüche,
**dadurch gekennzeichnet, dass** die Längen der an der Halteplatte (7) eingeschraubten Haltestangen (8) derart bemessen sind, dass die freien Enden (18) der Haltestangen (8) in einer Ebene verlaufen.

6. Mundstück nach einem der vorgenannten Ansprüche,
**dadurch gekennzeichnet, dass** die Haltestangen (8) und/oder die Haupt- und/oder die Querbügel (7' bzw. 7") der Halteplatte (7) aus einem metallischen, keramischen oder aus einem biegesteifen Werkstoff hergestellt sind.

7. Mundstück nach einem der vorgenannten Ansprüche,
**dadurch gekennzeichnet, dass** an die Querbügel (7") unterschiedlich lange und/oder gebogene Stege (30) angeformt sind und dass die Querbügel (7") konstruktiv unterschiedlich zueinander ausgestaltet sind und dass die Querbügel (7") parallel und/oder geneigt zueinander an dem Hauptbügel (7') befestigt sind.

## Claims

1. Die (1) for producing a moulding (25) from a ceramic mass (10) in an extrusion process, the die (1) having a plurality of cavities (26) provided therein and comprising
- a primary plate (4) installed into a pressing channel (2),
- a retaining plate (7) secured to the primary plate (4) and represented by at least two main brackets (7') and at least two transverse brackets (7") extending perpendicularly thereto, and
- a plurality of retaining bars (8) mounted on the retaining plate (7) and having at their respective free ends (18) a core (20) for producing the cavities (26) in the moulding (25),
wherein a through-hole (28) extending in the region of the main brackets (7') is worked into each of the transverse brackets (7"), wherein a threaded hole (29) is provided in the main brackets (7') in the region of the point of intersection with the transverse brackets (7"), the through-hole (28) being in alignment with the threaded hole (29) in the assembled state, wherein the respective transverse bracket (7") is secured to the main bracket (7') by means of a threaded bolt (27), **characterised in that** a bore (16) extending perpendicularly to the longitudinal axis (15) of the retaining bar (8) is worked into each of the retaining bars (8), and **in that** a cylindrical pin (17), which dips into a groove (14) worked into the retaining plate (7) in the assembled state, is inserted into each bore (16) and non-rotatably held there.

2. Die according to claim 1,
**characterised in that** a plurality of webs (30) is integrally formed on each transverse bracket (7"), **in that** one or more through-openings (11) for accommodating one of the retaining bars (7) is worked into the transverse brackets (7") and the webs (30), and **in that** the respective retaining bar (8) is centred and held in a position-oriented manner in the through-opening (11) by means of an anti-rotation device (14, 16, 17).

3. Die (1) according to any of the preceding claims,
**characterised in that** a groove (19) is worked into the free end (18) of the respective retaining bar (8), **in that** a nose (21) with an external contour matching the internal contour of the groove (19) is integrally formed at a core (20), and **in that** in the assembled state the core (20) is inserted into the groove (19) with the node (21) and non-rotatably held there.

4. Die (1) according to claim 3,
**characterised in that** the respective core (20) has a through-opening (24), **in that** a female thread (22) is worked into the free end (18) of the retaining bar (8), and **in that** a threaded bolt (23) tightened into the female thread (22) of the retaining bar (8) passes through the through-opening (24) of the core (20).

5. Die according to any of the preceding claims,
**characterised in that** the lengths of the retaining bars (8) screwed into the retaining plate (7) are dimensioned such that the free ends (18) of the retaining bars (8) extend in one plane.

6. Die according to any of the preceding claims,
**characterised in that** the retaining bars (8) and/or the main and/or transverse brackets (7', 7" respectively) of the retaining plate (7) are made of a metallic, ceramic or rigid material.

7. Die according to any of the preceding claims,
**characterised in that** webs (30) of different length and/or bent webs (30) are integrally formed on the transverse brackets (7"), **in that** the transverse brackets (7") are structurally different from one another, and **in that** the transverse brackets (7") are secured to the main bracket (7') parallel to one another and/or at an angle relative to one another.

## Revendications

1. Filière d'extrusion (1) pour fabriquer par extrusion une pièce moulée (25) à partir d'une masse céramique (10), avec une multiplicité de cavités (26) prévues dans ladite filière (1), composée
- d'une plaque avant (4) qui est insérée dans le conduit d'extrusion (2),
- d'une plaque de support (7) qui est fixée à la plaque avant (4) et qui se compose d'au moins deux étriers principaux (7') parallèles et d'au moins deux étriers transversaux (7") perpendiculaires à ceux-ci, et
- d'une multiplicité de barres de support (8) qui sont montées sur la plaque de support (7) et à l'extrémité libre (18) desquelles est disposé un noyau (20) pour produire les cavités (26) dans la pièce moulée (25),
une ouverture de passage (28) qui s'étend dans la zone des étriers principaux (7') étant ménagée dans chaque étrier transversal (7"), un perçage fileté (29) étant prévu dans chaque étrier principal (7'), dans la zone de l'intersection avec l'étrier transversal (7"), de telle sorte qu'à l'état monté, l'ouverture de passage (28) soit dans l'alignement du perçage fileté (29), chaque étrier transversal (7") étant fixé à l'étrier principal (7') à l'aide d'une vis filetée (27),
**caractérisée en ce que** dans chacune des barres de support (8) est ménagé un perçage (16) qui s'étend perpendiculairement à l'axe longitudinal (15) de la barre de support (8), et **en ce que** dans chaque perçage (16) est insérée une tige cylindrique (17) qui, à l'état monté, pénètre et est retenue fixe en rotation dans une rainure (14) réalisée dans la plaque de support (7).

2. Filière selon la revendication 1,
**caractérisée en ce que** plusieurs branches (30) sont rapportées sur chaque étrier transversal (7"), **en ce qu'**une ou plusieurs ouvertures de passage (11) destinées à recevoir l'une des barres de support (8) sont ménagées dans l'étrier transversal (7") et dans les branches (30), et **en ce que** chaque barre de support (8) est retenue dans l'ouverture de passage (11) en étant centrée et orientée à l'aide d'un dispositif anti-rotation (14, 16, 17).

3. Filière selon l'une des revendications précédentes,
**caractérisée en ce qu'**une rainure (19) est réalisée sur l'extrémité libre (18) de chaque barre de support (8), **en ce qu'**une saillie (19) dont le contour extérieur correspond au contour intérieur de la rainure (19) est rapportée sur un noyau (20), et **en ce qu'**à l'état monté, le noyau (20) avec la saillie (21) est inséré et retenu fixe en rotation dans la rainure (19).

4. Filière selon la revendication 3,
**caractérisée en ce que** chaque noyau (20) présente une ouverture de passage (24), **en ce qu'**un filetage intérieur (22) est réalisé dans l'extrémité libre (18) de la barre de support (8), et **en ce que** l'ouverture de passage (24) du noyau (20) est traversée par une vis filetée (23) qui est vissée dans le filetage intérieur (22) de la barre de support (8).

5. Filière selon l'une des revendications précédentes,
**caractérisée en ce que** les longueurs des barres de support (8) vissées sur la plaque de support (7) sont calculées pour que les extrémités libres desdites barres de support (8) se trouvent dans un même plan.

6. Filière selon l'une des revendications précédentes,
**caractérisée en ce que** les barres de support (8) et/ou les étriers principaux et/ou transversaux (7', 7") de la plaque de support (7) sont fabriqués dans un matériau métallique, céramique, ou rigide ou flexion.

7. Filière selon l'une des revendications précédentes,
**caractérisée en ce que** des branches (30) de différentes longueurs et/ou courbures sont rapportées sur les étriers transversaux (7"), et **en ce que** les étriers transversaux (7") ont des constructions différentes, et **en ce que** les étriers transversaux (7") sont fixés à l'étrier principal (7') en étant parallèles et/ou inclinés les uns par rapport aux autres.
